# EUROPÄISCHE PATENTSCHRIFT

(11) **EP 0 874 430 B1**
(45) Veröffentlichungstag und Bekanntmachung des Hinweises auf die Patenterteilung: **24.07.2002**
(21) Anmeldenummer: 98105689.8
(22) Anmeldetag: 28.03.1998
(51) Int. Cl.: H01T 4/10, H01T 1/10

(54) **Funkenstrecke**
Spark gap
Eclateur

(30) Priorität: 26.04.1997 DE 19717802
(43) Veröffentlichungstag der Anmeldung: 28.10.1998
(73) Patentinhaber: DEHN + SÖHNE GMBH + CO. KG, 90489 Nürnberg (DE)
(72) Erfinder: Zahlmann, Peter, Dr.-Ing., 92318 Neumarkt (DE); König, Raimund, 92369 Sengenthal (DE); Wittmann, Georg, 92283 Lauterhofen (DE); Stuiber, Martin, Dipl.-Ing., 92318 Neumarkt (DE); Duschek, Willibald, 92367 Pilsach (DE)
(74) Vertreter: Kruspig, Volkmar, Dipl.-Ing.

(56) Entgegenhaltungen:
- EP-A- 0 024 583
- EP-A- 0 808 004
- DE-A- 2 934 236
- DE-C- 732 002
- US-A- 3 141 108

## Beschreibung

Die Erfindung betrifft eine Funkenstrecke zum Einsatz in der Stromversorgung von Mittelspannungsnetzen und Niederspannungsnetzen mit zwei rotationssymmetrischen Elektroden, die im Innern eines Gehäuses angeordnet sind und mit einem zwischen den beiden Elektroden vorgesehenen Lichtbogenraum für den im Überschlagsfall sich bildenden Lichtbogen und dessen Folgestrom (Oberbegriff der Ansprüche 1 und 2). Eine derartige Funkenstrecke ist aus DE-PS 29 34 236 bekannt. Bei sämtlichen Ausführungen dieser Literaturstelle befindet sich der jeweilige Lichtbogenraum als eine Überschlagstelle an den Rändern oder Seiten der Elektroden. Bei allen Ausführungen sind nachteiligerweise die elektrischen Daten der Funkenstrecke festgelegt. Dies gilt insbesondere hinsichtlich des Folgestromlöschvermögens. Ein weiterer Mangel bei Funkenstrecken der o.g. Bauart, aber auch bei anderen Funkenstrecken, besteht darin, daß aufgrund sehr unterschiedlicher Installationsorte und der dort gegebenen, ebenfalls unterschiedlichen Anschlußbedingungen sich in der heute üblichen Praxis eine Vielzahl unterschiedlicher Ausführungen der Anschluß- und Einbaumittel von Funkenstrecken ergeben hat.

In der o.g. Literaturstelle DE 29 34 236 C2 wird hinsichtlich der Anbringung bzw. Montage der Funkenstrecke nichts ausgeführt. Auch sind keine Hinweise hinsichtlich der Anpassung einer solchen Funkenstrecke an unterschiedliche elektrische Bedingungen gegeben.

Die DE-PS 732 002 zeigt einen Überspannungsableiter zum Einsatz in der Hochspannungstechnik. Innerhalb eines langgestreckten, gehäuseartigen Zylinderrohres aus isolierendem Material ist rotationssymmetrisch dazu eine stiftförmige Elektrode, sich daran anschließend ein Rohr aus einem bei Erhitzung Gas abgebenden Werkstoff und schließlich am Ende des äußeren Gehäuserohres eine etwa topfförmig ausgebildete Gegenelektrode mit einer Ausblasöffnung vorgesehen. Aufgrund der relativ großen Entfernung zwischen der stiftförmigen Elektrode und der topfförmigen Gegenelektrode ist ein solcher Überspannungsableiter nur für den Einsatz in der Hochspannungstechnik verwendbar, nicht aber für den Einsatz in Mittelspannungs- oder Niederspannungsnetzen. Auch bei diesem Überspannungsableiter sind keine Hinweise zur Anpassung an unterschiedliche elektrische Bedingungen gegeben.

Die Aufgaben- bzw. Problemstellung der Erfindung besteht daher zunächst in der Schaffung einer Funkenstrecke, die bei Einsatz in Mittelspannungs- oder Niederspannungsnetzen unterschiedlichen elektrischen Bedingungen-der Praxis gerecht werden kann.

Diese Aufgabenstellung wird gelöst durch eine Funkenstrecke gemäß Anspruch 1 oder Anspruch 2.

Gemäß der Erfindung ist eine Funkensteckenausbildahingehend vorgesehen, daß beide Elektroden in Richtung der Längsmittelachse der Funkenstrecke hintereinander und im Abstand voneinander angeordnet sind, daß sich in dem o.g. Abstand eine senkrecht zur vorgenannten Längsmittelachse verlaufende Scheibe aus einem elektrisch isolierenden Werkstoff befindet, welche die beiden Elektroden elektrisch voneinander trennt, wobei die Isolierscheibe eine dem hohlzylindrischen Innenraum angepaßte Öffnung aufweist und dort die Überschlagstelle für den Lichtbogen bildet, daß der Lichtbogenraum als rotationssymmetrische und zur Längsmittelachse konzentrische Lichtbogenkammer für den Folgestrom ausgebildet ist, die sich zwischen den beiden Elektroden befindet, und daß unter Beibehaltung der Außenabmessungen der Funkenstrecke die elektrisch wirksame Länge dieser Lichtbogenkammer unterschiedlich wählbar ist. Somit verläuft der Folgestrom innerhalb der Lichtbogenkammer etwa entlang der Längsmittelachse der Funkenstrecke. Hiermit kann bei sonst gleichbleibenden Abmessungen der Funkenstrecke das Folgestromlöschvermögen dieser Funkenstrecke geändert und damit den jeweiligen Anforderungen angepaßt werden. Die Wahl bzw. Änderung der wirksamen elektrischen Länge der Lichtbogenkammer erfolgt bereits in der Herstellung, d.h. ab Fabrik, entsprechend den in der Praxis zu erwartenden Anforderungen. Dies hat den großen Vorteil, daß man bei im übrigen gleichbleibenden Bauteilen, und insbesondere auch gleichbleibenden Außenabmessungen und auch gleichen äußeren Anschlußteilen das Folgestromlöschvermögen einer solchen Funkenstrecke verändern kann. Der Lichtbogen und seine Löschung ist im Gegensatz zur Literaturstelle DE 29 34 236 nach innen in eine zumindest zu den hier wesentlichen Bauteilen der Funkenstrecke wie den Elektroden rotationssymmetrische und zur Längsmittelachse der Funkenstrecke konzentrische Kammer gelegen. Dies erlaubt mehrere vorteilhafte und baulich einfach zu realisierende Möglichkeiten zur Veränderung der elektrisch wirksamen Länge dieser Kammer. Hierzu wird auf die späteren Ausführungen verwiesen.

Gegenüber dem Gegenstand von DE 732 002, bei dem die Ansprechspannung durch den relativ großen Abstand zwischen den beiden Elektroden bestimmt wird, ist mit der Erfindung die Ansprechspannung relativ klein, da sie im wesentlichen nur von der Dicke der Isolierscheibe abhängt.

Ferner können Maßnahmen zur Wählbarkeit der Feldstärke an der Überschlagstelle vorgesehen sein. Hiermit wird zusätzlich zu der Wählbarkeit des Löschvermögens des Folgestromes eine Wählbarkeit der Ansprechspannung dieser Funkenstrecke erreicht. Auch dies geschieht unter Beibehaltung der äußeren Abmessungen der Funkenstrecke und deren äußeren Anschlußmittel in der Herstellung ab Fabrik. Somit sind die Vorteile beider Einstellungen bzw. Wählbarkeiten kombiniert. Wie bereits erwähnt, sind die vorgenannten Änderungen bzw. Wählbarkeiten ab Fabrik durch Auswechseln, bzw. Abändern einiger weniger Teile mit einem relativ geringen Fertigungsaufwand ermöglicht. Hierzu wird auf die späteren Ausführungen, einschließlich der zugehörigen Unteransprüche Bezug genommen. Die Lehre der Erfindung hat so außerdem den Vorteil, daß man dadurch auch Veränderungen der Stoßstromtragfähigkeit erreichen kann. Auch dabei ist es wesentlich, daß - im Rahmen eines gewissen Baugrößenbereiches - die äußeren Konturen der Funkenstrecke und die Mittel zur Anbringung der Funkenstrecke vor Ort durch die baulichen Veränderungen für die vorgenannten Änderungen nicht geändert werden müssen. Es sind also nur eine Standardausführung oder nur wenige Standardausführungen solcher Funkenstrecken zu schaffen, die jeweils unter unterschiedlichen Installationsbedingungen montiert werden können. Hierzu wird auf die Unteransprüche 12 und 14 verwiesen. Durch die mögliche Anpassung an unterschiedliche elektrische Bedingungen und unterschiedliche mechanische Installationen kann eine solche Funkenstrecke weitgehend universell eingesetzt werden.

Für die Änderung der elektrisch wirksamen Länge der Lichtbogenkammer sieht die Erfindung mehrere Ausführungsmöglichkeiten vor. Hierzu wird auf die Ansprüche 3 und folgende verwiesen.

Auch enthält die Erfindung mehrere Ausführungsmöglichkeiten zur Änderung der Feldstärke an der Überschlagstelle und damit der Ansprechspannung.

Eine Veränderung des Durchmessers der Lichtbogenkammer kann ebenfalls bereits in der Herstellung, d.h. ab Fabrik erfolgen. Dies bewirkt in der Relation zu dem ebenfalls ab Fabrik veränderbarem Innendurchmesser der Ausblasdüse eine wesentliche Änderung des Folgestromverhaltens und des Stoßstromverhaltens.

Weitere Vorteile und Merkmale der Erfindung sind den weiteren Unteransprüchen, sowie der nachfolgenden Beschreibung und der zugehörigen Zeichnung von erfindungsgemäßen Ausführungsmöglichkeiten zu entnehmen. In der Zeichnung zeigt:
- Fig. 1:: ein erstes Ausführungsbeispiel der Erfindung im Längsschnitt,
- Fig. 1a:: ein zweites Ausführungsbeispiel der Erfindung im Längsschnitt,
- Fig. 2:: im wesentlichen in der Seitenansicht eine derartige Funkenstrecke mit Anschlußmitteln, die in diesem Beispiel an eine Montageplatte und ein Anschlußkabel angeschlossen sind,
- Fig. 3:: der Einsatz einer Funkenstrecke nach der Erfindung innerhalb eines Geräte-Außengehäuses,
- Fig. 4:: eine Anwendungs- und Einbaumöglichkeit von Funkenstrecken nach der Erfindung in einer schematischen Draufsicht,
- Fig. 4a:: eine Seitenansicht zu Fig. 1 in Richtung des Pfeiles IVa,
- Fig. 5:: eine weitere Anwendungsmöglichkeit einer Funkenstrecke nach der Erfindung ebenfalls in einer schematischen Draufsicht.

Das Ausführungsbeispiel nach Fig. 1 zeigt im Längsschnitt eine Funkenstrecke mit einer Elektrode 4 und einer aus den beiden Teilen 7, 8 bestehenden Gegenelektrode. Dies ist eine im Sinne der Aufgabenstellung und deren Lösung bevorzugte Ausführungsform der Erfindung.

Sowohl beim Ausführungsbeispiel nach Fig. 1, als auch bei dem weiter unten zu erläuternden Ausführungsbeispiel nach Fig. 1a sind sämtliche Bauteile der jeweiligen Funkenstrecke rotationssymmetrisch ausgebildet und haben die gleiche Mittellängsachse 11.

Die vorgenannte Rotationssymmetrie gilt insbesondere auch für die Elektroden. Dabei ist im Ausführungbeispiel der Fig. 1 zwischen den Elektroden 4 und 7, 8 die zylindrische und zur Mittellängsachse 11 konzentrische Lichtbogenkammer 10 mit einer Länge L vorgesehen. Die Lichtbogenkammer 10 ist umgeben von einem ebenfalls rotationsförmigen Abstandshalter in Form eines Lichtbogenkammerelementes 2 aus einem bevorzugt elektrisch leitfähigen Kunststoff. Dieser Abstandshalter kann in einer bevorzugten Ausführungsform der Erfindung aus einem bei Erhitzung ein Löschgas abgebenden Isolierstoff bestehen. Ein solcher, die Lichtbogenkammer umgebender Isolierstoff gibt unter Temperatureinwirkung H₂ ab, das radial von allen Seiten nach innen strömt, die Lichtbogensäule komprimiert (radiale Beblasung) sowie den Lichtbogen in der Mittellängsachse 11 stabilisiert. Dies ist ein wesentlicher Vorteil der vorstehend erläuterten rotationssymmetrischen Ausgestaltung und Anordnung der Bauteile einer solchen Funkenstrecke. Da kein direkter Kontakt der Lichtbogensäule mit dem Material des Abstandshalters 2 gegeben ist, wird gegenüber dem Stand der Technik (siehe DE 29 34 236) eine wesentlich höhere Lebensdauer bei gleichzeitig geringerer Baugröße der Gesamtanordnung erreicht. Dieser Abstandshalter 2 ist seinerseits umgeben von einem weiteren Abstandshalter 6 aus einem isolierenden Kunststoff. Falls der Abstandshalter 2 aus einem elektrisch leitfähigen Kunststoff besteht, kann durch Variierung der Länge dieses Abstandshalters 2 maßgeblich die elektrisch wirksame Länge L der Lichtbogenkammer und damit das Folgestromlöschvermögen der Funkenstreckenanordnung bestimmt werden. Auch durch die Kombination eines elektrisch leitfähigen Kunststoffes für das Abstandselement 2 mit einem isolierenden Kunststoff für die nachstehend näher erläuterte Isolierscheibe 9 ist eine Verlängerung der elektrisch wirksamen Länge der Lichtbogenkammer möglich, ohne daß sich die Ansprechspannung der Gesamtanordnung verändert, denn die Ansprechspannung ist in diesem Fall nur von der Dicke D der Isolierscheibe 9 abhängig. Hiermit ist eine niedrige Ansprechspannung bei gleichzeitig ausreichend großer Länge der Lichtbogenkammer zu erreichen. Eine dritte Variante zur Wählbarkeit einer anderen elektrisch wirksamen Länge der Lichtbogenkammer besteht in einer Verlängerung oder Verkürzung des in Fig. 1 links befindlichen Teiles 4" der rechts gelegene Elektrode 4. Hierdurch wird die in Fig. 1 linke Stirnseite der Elektrode 4 entweder mehr zur Isolierscheibe 9 hin verlagert (Verkürzung der elektrisch wirksamen Länge L), oder aber es wird der Abstand zwischen dieser Stirnfläche und der Isolierscheibe 9 vergrößert (Vergrößerung der elektrisch wirksamen Länge L der Kammer 10).

Die Isolierstoffscheibe 9 ist zwischen den Abstandshaltern 2, 6 und dem Teil 7 der Elektrode 7, 8 vorgesehen. Die Isolierstoffscheibe trennt somit die Abstandshalter 2, 6 sowohl elektrisch als auch mechanisch von dem Teil 7 der Elektrode 7, 8.

Zusätzlich zur vorstehend erläuterten Wählbarkeit bzw. Änderung der elektrisch wirksamen Länge L der Lichtbogenkammer 10 kann zur Änderung der Ansprechspannung die Dicke D der Isolierscheibe 9 und/oder zur Wählbarkeit der elektrischen Feldstärke und damit der Durchschlagbedingungen die Trennfuge 12 zwischen den beiden Abstandshaltern 2, 6 entsprechend gestaltet sein. Hierzu zeigt Fig. 1 einen abgestuften Verlauf dieser Trennfuge 12, die im übrigen ebenfalls rotationssymmetrisch umläuft. Im vorliegenden Ausführungsbeispiel ist die Abstufung so gewählt, daß der Bereich 2' des Abstandshalters 2 direkt an der Isolierstoffscheibe 9 anliegt. Falls dieser Abstandshalter 2, der die Lichtbogenkammer in ihrer rotationssymmetrischen Form umgibt, aus einem leitfähigen Material besteht wird die Spannung der Elektrode 4 über den Abstandshalter 2 und dessen sich neben der Lichtbogenkammer befindliche Bereich 2' direkt an die Isolierstoffscheibe 9 herangeführt. Da der Bereich 2' des Abstandshalter 2 mit seiner Innenfläche die Lichtbogenkammer umgibt und somit nur durch die Dicke D der Isolierstoffscheibe 9 von der entsprechenden Innenfläche 7' des Elektrodenteils 7 getrennt ist, liegt somit das Maximum der Feldstärke dort an der Isolierstoffscheibe 9 an. Ein etwaiger Überschlag zwischen den beiden Abstandshaltern 2, 6 wird vermieden. Vielmehr erfolgt ein Gleitüberschlag von der Innenfläche 7' des Elektrodenteiles 7 entlang der Innenfläche 13 der Isolierstoffscheibe 9 zur Innenfläche des Bereiches 2' des Abstandshalters 2. Wie bereits erwähnt, ist hierbei vorausgesetzt, daß die relevanten Dielektrizitätskonstanten der Kunststoffe der beiden Abstandshalter 2, 6 so aufeinander abgestimmt sind, daß das Maximum der Feldstärke immer an der Luftgrenzschicht entlang der o.g. Innenfläche 13 liegt. Es wird also die Ansprechspannung durch das Maß D und die Lichtbogenlänge und damit das Löschverhalten durch die Länge L + D bestimmt.

Nur als Beispiel seien nachfolgend die Abmessungen einer möglichen Ausführungsform einer Funkenstrecke nach der Erfindung angegeben. Die Gesamtlänge (gemessen in Richtung der Längsmittelachse 11) kann dabei 50 - 60 mm betragen. Die Länge L der Löschkammer beträgt ca. 5 mm und die Dicke D der Isolierscheibe 0,5 mm. Hieraus ergibt sich, daß die aus Isolierstoff gebildete Länge der Lichtbogenkammer, gemessen an der Länge der Gesamtanordnung klein ist. Da die Größe D wesentlich geringer ist als die Länge L (im vorliegenden Zahlenbeispiel ist D nur 1/10 von L), gibt die Erfindung die weitere vorteilhafte Möglichkeit, die Ansprechspannung zu variieren, ohne die Gesamtlänge L + D so zu ändern, daß die Löscheigenschaften durch Verlängerung oder Verkürzung von L spürbar beeinflußt werden. Durch Beibehaltung des Maßes von D wird erreicht, daß die Ansprechspannung sich nicht ändert. Selbstverständlich können in einer weiteren Variante der Erfindung sowohl die Ansprechspannung, als auch die Löscheigenschaft jeweils auf einen bestimmten Wert ab Fabrik durch entsprechende Bemessungen eingestellt werden.

Zusammenfassend gesagt sind unter entsprechender Abänderung der vorerwähnten Teile ab Fabrik sowohl das Folgestromlöschvermögen, als auch die Größe der Feldstärke und damit der Überschlagspannung variierbar, ohne daß die Außenabmessungen und die Anschlußmöglichkeiten einer solchen Funkenstrecke geändert werden müssen. Denn die Außenabmessungen ergeben sich im wesentlichen durch das aus einem isolierenden Kunststoff oder aus Metall bestehende Außengehäuse 1, welches die in seinem Innern befindlichen Bauteile nach außen abdeckt, gegebenenfalls elektrisch isoliert und zugleich mechanisch zusammenhält. Das Außengehäuse 1 wird aber von den vorgenannten Änderungen nicht berührt.

Um möglichst vielseitig verwendbare Anschlußmöglichkeiten zu schaffen kann die Elektrode 4 ein Sackloch 14 mit einem Innengewinde 15 aufweisen, während der Teil 8 der Elektrode 7, 8 in Art eines Stutzens aus dem Gehäuse der Funkenstrecke herausgeführt und an seinem Außenumfang mit einem Gewinde 16 versehen ist. Die Gewinde 15, 16 ermöglichen beispielsweise das Anschrauben oder Einschrauben dieses Funkenstreckenmoduls als separates Einzelgerät oder als Einbauteil an Stromschienen, in Gehäusen oder an sonstigen elektrischen Bauelementen. Im einzelnen wird hierzu auf die weiter unten gegebene Erläuterung der Fig.3, 4 und 5 verwiesen.

Ferner ist es eine Besonderheit des vorliegenden Ausführungsbeispieles, daß die Elektrode 7, 8 einen zylindrischen und ebenfalls zur Mittellängsachse 11 konzentrischen Innenraum 17 aufweist, der sowohl in die Lichtbogenkammer 10 übergeht als auch nach außen (in Fig. 1 nach links) offen ist. Hiermit können die durch den Lichtbogen erhitzten Gase über den Innenraum 17 nach außen abgeführt (ausgeblasen) werden. Durch den als Düse ausgebildeten Elektrodenteil 7,8 ergibt sich, unterstützt durch die rotationssymmetrische Anordnung zur Mittellängsachse 11, eine gerichtete Gasströmung. Die heißen Gase werden durch die strömungstechnisch optimierte Düse nach außen geblasen. Beim Stand der Technik übliche Umlenkungen der abgehenden Gasströmung sind vermieden. Eine solche Umlenkung hätte nämlich den Nachteil einer Beeinträchtigung des Löschvermögens.

Hinsichtlich der näheren Gestaltung einer solchen ausblasenden Elektrode empfiehlt es sich, den ersten Elektrodenteil 7 als abbrandfesten Einsatz, vorzugsweise aus Wolfram-Kupfer, herzustellen, während das zweite Elektrodenteil und zugleich auch Düsenelement 8 aus einem demgegenüber kostengünstigeren Werkstoff, beispielsweise Messing, hergestellt sein kann. Am Ausgang des Innenraumes 17 und damit am ausgangsseitigen Ende des Elektrodenteiles 8 können sogenannte Auspuffelemente (in der Zeichnung nicht dargestellt) angebracht werden, welche die Temperatur der ausgeblasenen, heißen und hochionisierten Gase soweit herabsetzen, daß im Umfeld dieser Funkenstreckenanordnung keine besonderen Sicherheitsmaßnahmen vorgenommen werden müssen. Ein weiterer Vorteil hinsichtlich einer Anpassung ab Fabrik an elektrische Anforderungen besteht darin, daß durch Wahl des Durchmessers d des Innenraumes 17 und des Durchmessers d' der Lichtbogenkammer 10 die Stoßstromtragfähigkeit und das Folgestromlöschvermögen dieser Funkenstrecke verändert werden können. Dabei ist insbesondere eine Wahl des Verhältnisses des Durchmessers d des Innenraumes 17 zum Durchmesser d' der Lichtbogenkammer 10 möglich. Das Verhältnis d/d' kann 1:1 (s. Zeichnung) bis maximal 2:1 sein. Eine Verkleinerung des Durchmessers d' der Kammer 10 verbessert das Folgestromstromverhalten, während eine Vergrößerung dieses Durchmessers das Folgestromverhalten verschlechtert. Eine Vergrößerung des Durchmessers d des Innenraumes 17 begünstigt das Stromstoßverhalten, während eine Verringerung des Durchmessers d das Stromstoßverhalten verschlechtert. Es können je nach den Anforderungen entweder die Durchmesser d und d' je für sich verändert werden oder es können beide Durchmesser d und d' zugleich abgeändert werden. Hiermit ergeben sich entsprechende Gestaltungsmöglichkeiten. Mit der Vergrößerung des Durchmessers d wird die Stoßstromtragfähigkeit entsprechend erhöht, da die Druckentwicklung in der Lichtbogenkammer 10 sinkt. Da diese Düsenelektrode elektrisch leitfähig ist, kommt es zu einer gerichteten Fußpunktwanderung von innen nach außen und damit einer Lichtbogenverlängerung.

Zur Abdichtung dieser Funkenstrecke im Bereich der Elektrode 4 ist ein ringförmiges Deckelelement 3 mit einem 0-Ring 5 vorgesehen. Das Deckelelement 3 hält den äußeren Abstandshalter 6 und drückt ihn gegen die isolierende Scheibe 9. Die Elektrode 4 ist mit einem umlaufenden Bund 18 versehen, der die Andruckkraft des Deckelelementes 3 auf den Abstandshalter 2 überträgt. Der vorgenannte Druck auf das Deckelelement 3 wird von dem umgebogenen Bereich 1' des hier metallischen Außenmantels 1 bewirkt. Diese Umbiegung erfolgt, nachdem zuvor die Bauteile der Funkenstrecke in den Metallmantel 1 eingebracht wurden, wobei sie sich an dessen in Fig. 1 links gezeichneten Abbiegung 1'' abstützen. Um die vorgenannte Druckkraft auf den Abstandshalter 2 optimal übertragen zu können bzw. die in der Lichtbogenkammer erzeugte Druckkraft durch den metallischen Außenmantel 1 aufzunehmen, empfiehlt es sich, den Durchmesser des Bundes 18 der Elektrode 4 größer zu wählen, als den Durchmesser des von der Stirnfläche 19 der Umbiegung 1' umschriebenen Kreises.

Die Herstellung des Außenmantels aus Metall hat den Vorteil, daß er mechanisch hochbelastbar und somit sehr widerstandsfähig ist. Auch kann damit durch das o.g. Umbiegen gemäß Ziffer 1' die notwendige Druckkraft auf die erläuterten Innenteile ausgeübt werden.

Die Ummantelung kann auch bei Erfordernis eine hermetische Umkapselung sein.

Während beim Ausführungsbeispiel der Fig. 1 die Lichtbogenkammer 10 sich in einem seitlich der Isolierscheibe 9 befindlichen Bereich befindet, kann die wirksame Länge der Lichtbogenkammer auch beiderseits der Isolierscheibe 9 vorgesehen sein. Eine solche, ebenfalls bevorzugte Ausführung der Erfindung ist in Fig. 1a dargestellt. Sie besitzt eine zweigeteilte Lichtbogenkammer, deren Gesamtlänge L sich aus den beiden Teillängen L' und L" zusammensetzt. Gegenüber der Ausführung nach Fig. 1 ist sowohl der Aufbau der beiden Elektroden, als auch der Abstandshalter 2, 6 verändert. Die in der Zeichnung rechte Elektrode besteht zunächst aus einem Teil 4, der ebenfalls die Bohrung 14 mit Innengewinde 15 aufweist. Der Teil 4 ist aus einem leitenden Material wie Messing hergestellt. Er ist in Berührungskontakt mit dem weiteren Elektrodenteil 4', der aus einem hochwertigen und abbrandfesten Werkstoff wie Wolfram-Kupfer hergestellt ist. Hieran schließt sich in Richtung zu dem in Fig. 1 a linken Ende die vorgenannte Lichtbogenkammer von der Länge L an. Der Umfang dieser Lichtbogenkammer L wird umgeben von zwei Abstandshaltern 2, 2'' und einer dazwischen befindlichen Isolierscheibe 9. Hieran schließt sich, nach links hin betrachtet, die weitere Elektrode 8 an, die angrenzend zur Lichtbogenkammer L' in einen mit der Elektrode 7 einstückigen Bund 7 ausläuft und durchweg aus einem hochwertigen und abbrandfesten Werkstoff wie Wolfram-Kupfer besteht. Sie ist an ihrem nach außen ragenden Stutzen ebenfalls mit einem Außengewinde 16 versehen. Somit kann auf beiden Seiten der Funkenstrecke ein Deckelelement vorgesehen werden, nämlich nicht nur rechts gemäß Ziffer 3, sondern auch in der Zeichnung Fig. 1a links gemäß Ziffer 3'. Damit ist auch in dieser Ausführung eine elektrische Isolierung beider Elektroden, nämlich 4 und 7, 8 gegenüber dem metallischen Außenmantel 1 gegeben.

Es sei an dieser Stelle bemerkt, daß bei einem der Ausführungsbeispiele vorgesehenen Merkmalen oder Merkmalskombinationen sinngemäß auch bei den anderen Ausführungsbeispielen vorgesehen sein können.

Die zwischen den beiden Abstandshaltern 2 und 2'' befindliche Isolierstoffscheibe 9 kann ein selbständiger Einzelteil (siehe Zeichnung) sein. Sie kann aber auch mit dem äußeren Abstandhalter 6 einstückig ausgeführt werden.

Die Abstandshalter 2 und 2'' können vorteilhaft aus elektrisch leitfähigem Kunststoff bestehen. Aus Gründen der Wählbarkeit der Feldstärke zwischen den verschiedenen Abstandshaltern 2, 2'' ist es vorteilhaft, die Dicke D der Isolierscheibe 9 zum Rand hin anwachsen zu lassen. Das Maximum der Feldstärke liegt dann immer entlang der Gleitstrecke 13. Darüber hinaus wird durch diese Maßnahmen einem möglichen Absinken der Ansprechspannung nach Belastung vorgebeugt. Die Ausführungsmöglichkeit nach Fig. 1a hat den weiteren Vorteil, daß im Überschlagsfall der Abbrand des Materials der beiden Abstandshalter 2, 2" gleichmäßig erfolgt, wodurch sich eine Verlängerung der Gleitüberschlagsstrecke, die zwischen den Innenflächen der Abstandshalter 2, 2'' entlang der Innenfläche der Isolierstoffscheibe 9 gelegen ist, und damit eine Erhöhung der Ansprechspannung ergibt, die dem vorgenannten Absinken entgegenwirkt. Bei Erfordernis kann auch der in der Zeichnung rechts dargestellte Abstandshalter 2" in Fortfall kommen.

Während die Lichtbogenkammerabschnitte L bzw. L' + L" aus nichtmetallischem, leitfähigem und bevorzugt gasabgebendem Kunststoff bestehen ist die Elektrode 7, 8 aus einem metallischen Werkstoff hergestellt, der einen Düsenkanal 17 mit einer Öffnung nach außen bildet. Im Bereich der relativ kalten, metallischen Düsenwände findet eine Abkühlung der heißen Gase statt, bevor diese nach außen treten. Mit der Erfindung können ferner glatte, homogene Innenwände der gesamten Lichtbogenanordnung vorgesehen sein. Der Lichtbogenkammerabschnitt D besteht dagegen aus dem isolierenden Kunststoff der Scheibe 9.

Fig. 2 zeigt die Funkenstrecke nach Fig. 1 in der Seitenansicht, wobei der stutzenartige Elektrodenteil 8 mit seinem Außengewinde 16 zum Anschrauben der Funkenstrecke an eine metallische Montageplatte 19 dient. Der Ausgang der Ausblasdüse 17 ist mit 17' und eine Kontermutter zum Halt der Montageplatte 19 ist mit 18 beziffert.

Der in Fig. 2 im oberen Bereich der Funkenstrecke vorgesehene Anschluß besteht aus einem Schraubstutzen 20, der in das Innengewinde 15 der Elektrode 4 eingeschraubt ist. An diesem Schraubstutzen 20 kann ein Kabelschuh 21 eines Anschlußkabels 22 mittels einer Mutter 23 fest angeschraubt werden. Auch hier ist eine Kontermutter 24 vorgsehen. Der überstehende Teil des Deckelelementes 3 bildet die Isolation des elektrischen Anschlusses zum Metallmantel 1.

Aus vorstehendem ergibt sich, daß eine Funkenstrecke gemäß Fig. 1, 1a sowohl die erläuterten Wählbarkeiten der Überschlagspannung, des Stoßstromlöschungsvermögens und der Stoßstromtragfähigkeit ermöglicht, als auch an den verschiedensten elektrischen Anschlußstellen angeschraubt werden kann, also auch insoweit weitgehend universell einsetzbar ist. Dies ist sehr kostengünstig.

Fig. 3 zeigt die Funkenstreckenanordnung 1 nach Fig. 1 oder 1a mit einem Metallmantel. Sie befinden sich in einem Geräte-Außengehäuse 25 aus einem isolierenden Werkstoff. Ein Anschluß 26 dieses Gehäuses ist über einen Anschlußbügel 27 und eine Schraube 28, die in das Innengewinde 15 der Elektrode 4 eingeschraubt ist, an diese Elektrode angeschlossen. Ein weiterer Anschluß 29 des Außengehäuses 25 ist über einen weiteren Anschlußbügel 30 mit dem stutzenförmigen Ausgang des Elektrodenteiles 8 verbunden. Hierzu hat der Anschlußbügel 30 eine Bohrung, mit der er über den nach außen vorstehenden Stutzen des Elektrodenteiles 8 gesteckt und durch eine Mutter 31 fest gehalten wird, die auf das Außengewinde 16 aufgeschraubt ist. Am Gasaustritt 17 ist ein Auspuffelement 32 vorgesehen. Dieses Auspuffelement hat den Vorteil, daß man den sonst bei anderen ausblasenden Funkenstrecken notwendigen "Schutzraum", oder eine bestimmte Entfernung zu blanken, spannungsführenden oder zu brennbaren Teilen nicht benötigt, bzw. erheblich reduzieren kann. Dabei ist dieses Auspuffelement so gestaltet, daß die Strömungsgeschwindigkeit und damit der Massendurchsatz der austretenden Gase reduziert wird. Dies wirkt sich positiv auf das Löschvermögen, insbesondere auf die Strombegrenzung, aus.

Da der metallische Mantel der Funkenstrecke 1 unter Spannung stehen kann, ist es in diesem Fall notwendig, ihn mit einer Kappe 33 aus einem isolierenden Werkstoff zu versehen. Damit ist es möglich, deren Abstand a zum Anschlußbügel 27 relativ klein halten zu können, ohne daß eine Überschlagsgefahr besteht. Das Geräte-Außengehäuse 25 mit seinen Anschlüssen 26, 29 dient also als Einbaugehäuse für diese Funkenstreckenanordnung, deren standardisierte Außenkontur in dieses Gehäuse paßt. Hierbei werden keine besonderen mechanischen Beanspruchungen von der Funkenstrecke auf das Außengehäuse übertragen. Ferner soll das Geräte-Außengehäuse eine geringe Kriechstromneigung haben. Das von der Funkenstrecke gebildete Modul soll, insbesondere mittels seiner metallischen Ummantelung, keine Druckentwicklungen aufgrund heißer Gase oder dergleichen auf das Geräte-Außengehäuse 25 übertragen. Das Geräte-Außengehäuse kann auf Montageträgern, d.h. Schienen montiert oder lösbar befestigt werden.

Anhand der Figuren 4, 4a und 5 werden entsprechend vorteilhafte Anschlüsse einer solchen Funkenstrecke bei einer mehrpoligen Schienenanordnung sowie an einer Potentialausgleichsschiene gezeigt. Sonst notwendige Verbindungsund Montage-Elemente entfallen dabei.

Das Ausführungsbeispiel der Fig. 4 und 4a zeigt ein 3-Phasensystem L1, L2 und L3 mit einem PE/PEN-Leiter. Es sind drei Funkenstrecken 1 vorgesehen, die ausgangsseitig mit ihrem herausragenden Elektrodenteil 8 an den Leiterschienen der drei o.g. Phasen angeschraubt sind (siehe hierzu die Seitenansicht 4a). Oberseitig sind die Elektroden 4 der Funkenstrecken über eine Schiene 34 kurzgeschlossen und mit der PE/PEN-Schiene verbunden. Die Schiene 34 kann an der Elektrode mit Hilfe eines Schraubstutzens 20 gehalten werden (siehe hierzu die Beschreibung zu Fig. 2). Ferner sind in Fig. 4 schematisch eine Kabeleinspeisung 35 und Kabelabgänge 36, sowie elektrisch isolierende Stromschienenhalter 37 mit dargestellt. Derartige Stromschienensysteme werden vielfach in Schalt- und Verteilersystemen der Gebäudeinstallationstechnik eingesetzt. Sie sind in der dargestellten und beschriebenen Weise mit Funkenstrecken zu bestücken, die eine blitzstromgerechte Installation schaffen, einschließlich der erläuterten Vorteile.

Im Ausführungsbeispiel der Fig. 5 sind Funkenstrecken 1 nach der Erfindung vorgesehen, um die vom betreffenden Energieversorgungsunternehmen ankommenden Kabel 39 bzw. deren Stromschienenanschlußklemmen an eine Potentialausgleichsschiene 38 anzuschalten. Die Funkenstrecken 1 befinden sich also zwischen der jeweiligen Stromschiene 40 und der Potentialausgleichsschiene 38, so daß im Fall von Überspannungen diese auf direktem Weg an die Potentialausgleichsschiene abgeleitet werden.

An diese Potentialausgleichsschiene 38 können neben dem Fundamenterder 41 beispielsweise ein ebenfalls mit 41 benannter Blitzableiter, metallische Rohrleitungen 42 einer Heizungsanlage, ein Hauptpotentialausgleichsleiter 43 und dgl. angeschlossen sein. Somit ist durch die Potentialausgleichsschiene 38 ein gemeinsamer Erdungspunkt der Funkenstrecken 1 in ihrer Funktion als Überspannungsableiter und allen weiteren, in den Potentialausgleich einzubeziehenden Systemen gegeben.

Besonders die zuletzt erörterten Ausführungsbeispiele der Fig. 4 und 5 zeigen den Vorteil der leichten Montierbarkeit eines solchen Funkenstreckenmoduls mit Schraubanschlüssen, welche von den'beiden Elektroden 4 bzw. 7, 8 gebildet werden. Dies trägt mit zum universellen Einsatz einer solchen Funkenstrecke bei, wobei eine blitzstromgerechte Installation realisiert werden kann, da durch die konstruktive Gestaltung und die mögliche Anschlußtechnik der Erfindung sogenannte "Stichleitungen" im Ableiterzweig vermieden werden können.

Das Zusammenwirken der erläuterten elektrischen Eigenschaften einer solchen Funkenstrecke stellt bereits einen Kombinations- oder Synergieeffekt dar. Dieser Synergieeffekt kann im Falle der Ausgestaltung der Anschlüsse der Elektroden 4 und 7, 8, wie vorstehend angegeben, noch wesentlich verstärkt werden.

Alle neuen Merkmale und ihre Kombinationen miteinander werden als erfindungswesentlich angesehen.

## Patentansprüche

1. Funkenstrecke zum Einsatz in der Stromversorgung, insbesondere Niederspannungsnetzen mit zwei im wesentlichen gegenüberliegenden rotationssymmetrischen Elektroden, die im hohlzylindrischen Innenraum eines dimensionsmäßig festgelegten, standardisierten Gehäuses angeordnet sind, wobei zwischen den beiden Elektroden eine Lichtbogenkammer für den im Überschlagsfall sich bildenden Lichtbogen und dessen Folgestrom vorgesehen und eine Isolierstoffscheibe angeordnet ist,
**dadurch gekennzeichnet, daß**
durch Variation der Länge (L) eines als Einsatzstück ausgebildeten, die Lichtbogenkammer umgebenden Abstandshalterelementes (2) aus elektrisch leitfähigen Kunststoff das Folgestromlöschvermögen bei im wesentlichen unveränderten Gehäuseabmessungen einstellbar ist, wobei zum Konstanthalten der Ansprechspannung bei geänderter Lichtbogen-kammerlänge (L) zwischen den Abstandshalterelementen (2) und einer der Elektroden (7) die Isolierstoffscheibe (9) mit unterschiedlicher Dicke (D) einsetzbar ist, und daß das Abstandshalterelement (2) von einem äußeren Isolator (6) umgeben ist, wobei zur Steuerung der elektrischen Feldstärke die Trennfuge (12) zwischen Abstandshalterelement (2) und äußerem Isolator (6) einen gestuften Verlauf aufweist.

2. Funkenstrecke zum Einsatz in der Stromversorgung, insbesondere Niederspannungsnetzen mit zwei im wesentlichen gegenüberliegenden rotationssymmetrischen Elektroden, die im hohlzylindrischen Innenraum eines dimensionsmäßig festgelegten, standardisierten Gehäuses angeordnet sind, wobei zwischen den beiden Elektroden eine Lichtbogenkammer für den im Überschlagsfall sich bildenden Lichtbogen und dessen Folgestrom vorgesehen und eine Isolierstoffscheibe angeordnet ist,
**dadurch gekennzeichnet, daß**
durch Variation der Länge (L) zweier als Einsatzstück ausgebildeten, die Lichtbogenkammer umgebenden Abstandshalterelementen (2,2") aus elektrisch leitfähigen Kunststoff das Folgestromlöschvermögen bei im wesentlichen unveränderten Gehäuseabmessungen einstellbar ist, wobei zum Konstanthalten der Ansprechspannung bei geänderter Lichtbogenkammerlänge (L) zwischen den Abstandshalterelementen (2,2") eine Isolierstoffscheibe (9) mit unterschiedlicher Dicke (D) einsetzbar ist, und daß die Abstandshalterelementen (2,2") von einem äußeren Isolator (6) umgeben sind, wobei zur Steuerung der elektrischen Feldstärke die Trennfuge (12,12") zwischen Abstandshalterelement (2,2") und Isolierstoffscheibe (9) einen stetig ansteigenden Verlauf aufweist.

3. Funkenstrecke nach Anspruch 2,
**dadurch gekennzeichnet, daß**
die Lichtbogenkammer zweigeteilt ist und sich die variierbare Gesamtlänge (L) der Lichtbogenkammer aus den Teillängen (L' und L") von Abstandshalterelementen aus elektrisch leitfähigem Kunststoff (2 und 2") sowie der zwischen den Abstandshalterelementen befindlichen Isolierscheibe (9) ergibt.

4. Funkenstrecke nach Anspruch 3,
**dadurch gekennzeichnet, daß**
die Isolierscheibe (9) eine Dicke (D) aufweist, welche vom Bereich der sich ausbildenden Gleitstrecke (13) in der Lichtbogenkammer radial nach außen anwächst.

5. Funkenstrecke nach Anspruch 1,
**dadurch gekennzeichnet, daß**
die Trennfuge (12) zwischen dem Abstandshalterelement (2) und dem äußeren Isolator (6) derart abgestuft ist, daß das Abstandshalterelement (2) nur mit einem umlaufenden Bund (2') an der Isolierstoffscheibe (9) anliegt, wobei der Bund (2') die Lichtbogenkammer (10) mit umgibt.

6. Funkenstrecke nach Anspruch 3 oder 4,
**dadurch gekennzeichnet, daß**
die Dicke (D) der Isolier- bzw. Isolierstoffscheibe (9) in Radialrichtung nach außen bevorzugt linear zunimmt.

7. Funkenstrecke nach einem der vorangegangenen Ansprüche,
**dadurch gekennzeichnet, daß**
die Elektroden (4;4,4';7,8;7,8') eine gemeinsame Mittellängsachse (11) aufweisen.

8. Funkenstrecke nach einem der vorangegangenen Ansprüche,
**dadurch gekennzeichnet, daß**
die Elektroden (4,8;4,8') als Anschlüsse bevorzugt mit Schraubgewiinde (15,16) ausgebildet sind.

9. Funkenstrecke nach einem der vorangegangenen Ansprüche,
**dadurch gekennzeichnet, daß**
eine Elektrode (7,8;7,8') als Ausblasdüse (17) ausgebildet ist.

10. Funkenstrecke nach einem der vorangegangenen Ansprüche, **gekennzeichnet durch**
die ausgestoßenen Gase bremsende und temperaturreduzierende Auspuffelemente (32), die außerhalb der Ausblasdüse (17) nahe deren Öffnung (17') vorgesehen sind.

11. Funkenstrecke nach Anspruch 9 oder 10,
**gekennzeichnet durch**
Wählbarkeit des Innendurchmessers (d) der Ausblasdüse (17) zur Veränderung der Stoßstromtragfähigkeit.

12. Funkenstrecke nach einem der vorangegangenen Ansprüche,
**dadurch gekennzeichnet, daß**
sämtliche Bauteile der Funkenstrecke rotationssymmetrisch ausgebildet und um die gleiche Mittellängsachse (11) orientiert sind.

13. Funkenstrecke nach einem der vorangegangenen Ansprüche,
**dadurch gekennzeichnet, daß**
ein die Funkenstrecke (1) bildendes Modul in ein Außengehäuse (25) eingebracht und befestigt ist.

14. Funkenstrecke nach einem der vorangegangenen Ansprüche,
**dadurch gekennzeichnet, daß**
eine der Elektroden ein von außen zugängiges Sackloch (14) mit einem Innengewinde (15) aufweist, während die andere, gegenüberliegende Elektrode (7,8;7,8') nach Art eines Stutzens (8) aus dem Gehäuse (1) der Funkenstrecke herausgeführt und am Außenumfang mit einem Gewinde (16) versehen ist.

15. Funkenstrecke nach Anspruch 13,
**gekennzeichnet durch**
eine Kappe (33) aus einem isolierenden Werkstoff, welche über eine metallische Ummantelung des Moduls gesteckt ist und die sich zwischen der Ummantelung und dem Außengehäuse (25) befindet.

16. Funkenstrecke nach Anspruch 14,
**dadurch gekennzeichnet, daß**
bei einer mehrphasigen Anordnung von Stromschienen (L1,L2,L3) die über eine Kabeleinspeisung (39) versorgt werden, an jede Stromschiene eine Funkenstrecke mit einem ihrer Schraubanschlüsse befestigt ist und daß der weitere Schraubanschluß jeder dieser Funkenstrecken mit einer gemeinsamen Kurzschlußoder Erdungsschiene (34) verschraubt ist.

17. Funkenstrecke nach Anspruch 14,
**dadurch gekennzeichnet, daß**
bei einem Mehrphasenanschluß (L1,L2,L3) mit Erdung (PE/PEN) jeweils eine Funkenstrecke (1) vorgesehen und mit einem ihrer Schraubanschlüsse mit der jeweiligen Stromschiene (40) und jeweils mit ihrem anderem Schraubanschluss an einer Potentialausgleichsschiene (34;38) befestigt ist.

## Claims

1. A spark gap for the application in the supply of power, in particular in low voltage networks, with two essentially opposite rotation symmetrical electrodes which are arranged in the hollow cylindrical interior of a dimensionally specified standardised housing, with an electric arc chamber for the arc forming in the case of spark-over and its follow current and an insulating material disk being arranged between the two electrodes,
**characterised in that**
by variation of the length (L) of a spacer element (2) formed as an insert piece and surrounding the electric arc chamber made from an electrically conductive synthetic material, the follow current quenching capability is adjustable with the housing dimensions essentially unchanged, with the insulating material disk (9) being usable with different thicknesses (D) for maintaining the response voltage constant with changed arc chamber length (L) between the spacer elements (2) and one of the electrodes (7), and **in that** the spacer element (2) is surrounded by an external insulant (6), with the partition line (12) between spacer element (2) and external insulator (6) comprising a stepped profile.

2. A spark gap for the application in the supply of power, in particular in low voltage networks, with two essentially opposite rotation symmetrical electrodes which are arranged in the hollow cylindrical interior of a dimensionally specified standardised housing, with an electric arc chamber for the arc forming in the case of spark-over and its follow current and an insulating material disk being arranged between the two electrodes,
**characterised in that**
by variation of the length (L) of two spacer elements (2, 2") formed as an insert piece and surrounding the electric arc chamber made from an electrically conductive synthetic material, the follow current quenching capability is adjustable with the housing dimensions essentially unchanged, with an insulating material disk (9) being usable with different thicknesses (D) for maintaining the response voltage constant with changed arc chamber length (L) between the spacer elements (2, 2"), and **in that** the spacer elements (2, 2") are surrounded by an external insulant (6), with the partition line (12, 12") between spacer elements (2, 2") and insulating material disk (9) comprising a continuously rising profile for controlling the electrical field strength.

3. The spark gap according to Claim 2,
**characterised in that**
the electric arc chamber is divided into two compartments and the variable total length (L) of the electric arc chamber results from the partial lengths (L' and L") of spacer elements from electrically conductive synthetic material (2 and 2") as well as the insulating disk (9) located between the spacer elements.

4. The spark gap according to Claim 3,
**characterised in that**
insulating disk (9) has a thickness (D) which increases radially outwards from the area of the creeping section (13) in the electric arc chamber.

5. The spark gap according to Claim 1,
**characterised in that**
the partition line (12) between the spacer elements (2) and the outer insulator (6) is stepped in such a manner that the spacer element (2) contacts the insulating material disk (9) with a circumferential collar (2') only, with the collar (2') surrounding the electric arc chamber (10), too.

6. The spark gap according to Claim 3 or 4,
**characterised in that**
the thickness (D) of the insulating disk or insulating material disk (9), respectively, increases in the radial direction to the outside in a preferably linear manner.

7. The spark gap according to one of the previous claims,
**characterised in that**
the electrodes (4; 4, 4'; 7, 8; 7, 8') have a common longitudinal centre axis (11).

8. The spark gap according to one of the previous claims,
**characterised in that**
the electrodes (4, 8; 4, 8') are preferably designed with screw threads (15, 16) as connections.

9. The spark gap according to one of the previous claims,
**characterised in that**
one electrode (7, 8; 7, 8') is designed as a blow-out nozzle (17).

10. The spark gap according to one of the previous claims,
**characterised by**
exhaust elements (32) which decelerate the discharged gases and reduce their temperature are arranged outside the blow-out nozzle (17) near its opening (17').

11. The spark gap according to Claim 9 or 10,
**characterised by**
the selectability of the inner diameter (d) of the blow-out nozzle (17) for varying the surge current carrying capacity.

12. The spark gap according to one of the previous claims,
**characterised in that**
all components of the spark gap are designed rotation symmetrical and are arranged about the same longitudinal centre axis (11).

13. The spark gap according to one of the previous claims,
**characterised in that**
a module (1) forming the spark gap is inserted into and attached in an outer housing (25).

14. The spark gap according to one of the previous claims,
**characterised in that**
one of the electrodes comprises a blind hole (14) with a female thread (15), which is accessible from the outside, while the other opposite electrode (7, 8; 7, 8') is extended like a fitting (8) from the housing (1) of the spark gap and is provided with a thread (16) at the outer circumference.

15. The spark gap according to Claim 13,
**characterised by**
a cap (33) from an insulating material which is placed over a metallic sheathing of the module and which is located between the sheathing and the outer housing (25).

16. The spark gap according to Claim 14,
**characterised in that**
in a multi-phase arrangement of contact rails (L1, L2, L3) which are supplied via a cable feeder (39), a spark gap with one of its screw connections is secured at each contact rail and that the further screw connection of each of these spark gaps is screwed on a common short-circuit or ground rail (34).

17. The spark gap according to Claim 14,
**characterised in that**
in a multi-phase arrangement (L1, L2, L3) with grounding (PE/PEN) one spark gap (1) each is provided which, with one of its screw connections is secured to the respective contact rail (40) and with its other screw connection is secured to a potential equalisation rail (34; 38).

## Revendications

1. Éclateur destiné à une utilisation dans l'alimentation électrique, en particulier des réseaux basse tension avec deux électrodes sensiblement opposées à symétrie de révolution, qui sont placées dans l'espace intérieur cylindrique creux d'un boîtier standardisé aux dimensions fixes, une chambre à arc étant prévue entre les deux électrodes pour l'arc électrique se formant en cas d'éclatement et pour son courant induit, et une plaque en matière isolante étant prévue,
**caractérisé en ce que**, par variation de la longueur (L) d'un élément d'écartement (2) en matériau synthétique conducteur électrique conformé en insert et entourant la chambre à arc, le comportement en extinction du courant induit peut être réglé sans modifier sensiblement les dimensions du boîtier, la plaque en matière isolante (9) d'épaisseur (D) variable étant utilisable pour maintenir constante la tension de déclenchement quand la longueur (L) de la chambre à arc varie entre les éléments d'écartement (2) et l'une des électrodes (7), et **en ce que** l'élément d'écartement (2) est entouré d'un isolateur extérieur (6), le joint de séparation (12) entre l'élément d'écartement (2) et l'isolateur extérieur (6) présentant un profil en gradins afin de réguler l'intensité du champ électrique.

2. Éclateur destiné à une utilisation dans l'alimentation électrique, en particulier des réseaux basse tension avec deux électrodes sensiblement opposées à symétrie de révolution, qui sont placées dans l'espace intérieur cylindrique creux d'un boîtier standardisé aux dimensions fixes, une chambre à arc étant prévue entre les deux électrodes pour l'arc électrique se formant en cas d'éclatement et pour son courant induit, et une plaque en matière isolante étant prévue,
**caractérisé en ce que**, par variation de la longueur (L) de deux éléments d'écartement (2, 2") en matériau synthétique conducteur électrique conformés en inserts et entourant la chambre à arc, le comportement en extinction du courant induit peut être réglé sans modifier sensiblement les dimensions du boîtier, une plaque en matière isolante (9) d'épaisseur (D) variable étant utilisable pour maintenir constante la tension de déclenchement quand la longueur (L) de la chambre à arc varie entre les éléments d'écartement (2, 2"), et **en ce que** les éléments d'écartement (2, 2") sont entourés d'un isolateur extérieur (6), le joint de séparation (12, 12") entre les éléments d'écartement (2, 2") et la plaque en matière isolante (9) présentant un profil constamment croissant afin de réguler l'intensité du champ électrique.

3. Éclateur selon la revendication 2, **caractérisé en ce que** la chambre à arc est divisée en deux et la longueur totale variable (L) de la chambre à arc résulte des longueurs partielles (L' et L") d'éléments d'écartement en matériau synthétique conducteur électrique (2, 2"), ainsi que de la plaque isolante (9) située entre les éléments d'écartement.

4. Éclateur selon la revendication 3, **caractérisé en ce que** la plaque isolante (9) présente une épaisseur (D) qui augmente radialement vers l'extérieur dans la chambre à arc depuis la zone de la voie de glissement (13) qui se forme.

5. Éclateur selon la revendication 1, **caractérisé en ce que** le joint de séparation (12) entre l'élément d'écartement (2) et l'isolateur extérieur (6) est en gradins de telle manière que l'élément d'écartement (2) ne s'appuie que par une collerette périphérique (2') contre la plaque isolante (9), la collerette (2') entourant également la chambre à arc (10).

6. Éclateur selon la revendication 3 ou 4, **caractérisé en ce que** l'épaisseur (D) de la plaque en matière isolante (9) augmente vers l'extérieur dans la direction radiale, de préférence de manière linéaire.

7. Éclateur selon l'une des revendications précédentes, **caractérisé en ce que** les électrodes (4 ; 4, 4' ; 7, 8 ; 7', 8') présentent un axe longitudinal médian (11) commun.

8. Éclateur selon l'une des revendications précédentes, **caractérisé en ce que** les électrodes (4, 8 ; 4', 8') sont conformés en pièces de raccordement de préférence avec un filetage (15, 16).

9. Éclateur selon l'une des revendications précédentes, **caractérisé en ce qu'**une électrode (7,,8 ; 7', 8') est conformée en buse de purge (17).

10. Éclateur selon l'une des revendications précédentes, **caractérisé par** des éléments d'échappement (32) ralentissant les gaz rejetés et en réduisant la température, qui sont prévus à l'extérieur de la buse de purge (17) près de son ouverture (17').

11. Éclateur selon la revendication 9 ou 10, **caractérisé par** la possibilité de choisir le diamètre intérieur (d) de la buse de purge (17) afin de modifier la capacité de transport de courant de décharge.

12. Éclateur selon l'une des revendications précédentes, **caractérisé en ce que** tous les éléments de l'éclateur sont conformés avec une symétrie de révolution et sont orientés suivant le même axe longitudinal médian (11).

13. Éclateur selon l'une des revendications précédentes, **caractérisé en ce qu'**un module formant l'éclateur (1) est inséré et fixé dans un boîtier extérieur (25).

14. Éclateur selon l'une des revendications précédentes, **caractérisé en ce que** l'une des électrodes présente un trou borgne (14) accessible de l'extérieur avec un filetage intérieur (15), tandis que l'autre électrode opposée (7, 8 ; 7', 8') est réalisée à la manière d'un embout (8) dépassant du boîtier (1) de l'éclateur et est munie d'un filetage (16) sur sa périphérie extérieure.

15. Éclateur selon la revendication 13, **caractérisé par** un capuchon (33) en matériau synthétique isolant, qui est enfoncé sur une enveloppe métallique du module et qui se trouve entre l'enveloppe et le boîtier extérieur (25).

16. Éclateur selon la revendication 14, **caractérisé en ce que**, dans le cas d'un montage multiphase de rails de courant (L1, L2, L3) qui sont alimentés par l'intermédiaire d'une arrivée par câble (39), sur chaque rail de courant un éclateur est fixé par l'un de ses raccords filetés, et **en ce que** l'autre raccord fileté de chacun de ces éclateurs est vissé à un rail de court-circuit ou de terre (34) commun.

17. Éclateur selon la revendication 14, **caractérisé en ce que**, dans le cas d'un montage multiphase de rails de courant (L1, L2, L3) avec mise à la terre (PE, PEN), il est prévu à chaque fois un éclateur (1) et cet éclateur est fixé par l'un de ses raccords filetés au rail de courant respectif (40) et par son autre raccord fileté à un rail d'équilibrage de potentiel (34 ; 38).
